# EUROPÄISCHE PATENTSCHRIFT

(11) **EP 0 356 850 B1**
(45) Veröffentlichungstag und Bekanntmachung des Hinweises auf die Patenterteilung: **03.11.1993**
(21) Anmeldenummer: 89115333.0
(22) Anmeldetag: 19.08.1989
(51) Int. Cl.: B65D 33/16

(54) **Clip, insbesondere für Verpackungszwecke, und Verfahren zum Verschliessen von Beuteln mit demselben**
Clip, especially for packaging purposes, and method for closing bags with this clip
Pince, déstinée notamment à l'emballage et procédé pour fermer des sacs au moyen de cette pince

(30) Priorität: 30.08.1988 CH 3226/88
(43) Veröffentlichungstag der Anmeldung: 07.03.1990
(73) Patentinhaber: Zimmermann, Arnold, CH-2072 St.-Blaise (CH)
(72) Erfinder: Zimmermann, Arnold, CH-2072 St.-Blaise (CH)
(74) Vertreter: Blum, Rudolf Emil Ernst

(56) Entgegenhaltungen:
- EP-A- 0 139 065
- FR-A- 2 548 296
- US-A- 3 818 553
- US-A- 4 296 529

## Beschreibung

Die Erfindung betrifft einen Clip, insbesondere für Verpackungszwecke, mit zwei aus Kunststoff geformten Armen, die in geschlossenem Zustand an zwei Stellen miteinander verbunden sind und zwischen sich mindestens eine Oeffnung bilden zum Umschliessen eines Verpackungsguts oder Behältnisses, wobei an der einen der Stellen, dem Scharnierende, die beiden Arme zum Oeffnen bzw. Schliessen schwenkbar miteinander verbunden sind und wobei im Bereich der anderen Stelle, dem Verschlussende, an den Armen je ein Teil eines öffenbaren und wiederverschliessbaren Verschliessorgans und einer Plombe angeordnet ist. Derartige Clips sind z.B. aus der US-A- 3 818 553 bekannt geworden. Wiederverschliessbare Clips dieser Art besitzen relativ kompliziert geformte Verschlussorgane, zu deren Oeffnung beide Hände erforderlich sind. Sie haben ferner mehrere vorstehende hakenartige Teile, die sowohl für die Verarbeitung der Clips als auch an den Verpackungen (wegen Verletzungsgefahr, gegenseitigem Beschädigen der Verpackungen etc.) ungünstig sind. Diese Verschlussorgane erlauben es ferner nicht, zusätzlich mit einer Plombe oder dergleichen gesichert zu werden.

Es stellt sich auf diesem Hintergrund die Aufgabe, einen Clip der eingangs erwähnten Art derart zu verbessern, dass er einfach und im wesentlichen einhändig zu öffnen sowie verschliessbar ist. Das Verschlussorgan soll sich möglichst nicht mit anderen Clips verhaken können. Es soll verletzungsfrei sein und andere Packungen nicht beschädigen. Ferner soll die Möglichkeit bestehen, den Clip als Garantieverschluss auszubilden.

Zur Lösung dieser Aufgabe ist der Clip erfindungsgemäss mit den in den Patentansprüchen definierten Merkmalen ausgestattet.

Der einmal geöffnete Clip kann wegen der formstabilen Ausgestaltung der Cliparme einschliesslich der beiden zusammenwirkenden Teile des Verschliessorgans durch blossen Druck auf die beiden Cliparme wieder geschlossen werden. Dies kann ohne weiteres einhändig erfolgen. Beim Verpackungsvorgang wird das Anbringen des Clips zudem erleichtert, indem dazu lediglich die beiden formstabilen Cliparme maschinell um den gerafften Beutelhals zusammengeschwenkt werden müssen. Eine entsprechende Clipzange, in welche der Clip in geöffneter Stellung einlegbar ist, besitzt dazu zwei gegeneinander verschwenkbare Backen, deren Schwenkachsen mit der Schwenkachse des eingelegten Clip im wesentlichen zusammenfällt. Die Clipzange kann dabei Teil des Raffmechanismus für den Hals von zu verschliessenden Beuteln bilden.

Der erfindungsgemässe Clip kann als solcher oder aber als Basismodul mit verschiedenen Anformungen eingesetzt werden. Die Anformungen können insbesondere als Zungen ausgebildet sein, die eine Oeffnungshilfe bilden.

Der erfindungsgemässe Clip sowie seine möglichen Abwandlungen werden nachfolgend anhand der Zeichnungen näher erläutert. Darin zeigen:
Figur 1 eine erste Ausführung eines erfindungsgemässen Clips mit Garantieverschluss im Längsschnitt vor dessen Anbringung;
Figur 2 eine Aufsicht auf den geöffneten Clip nach Figur 1;
Figur 3 einen Querschnitt entlang der Linie III-III in Figur 1;
Figur 4 einen Querschnitt entlang der Linie IV-IV in Figur 1;
Figur 5 einen Querschnitt entlang der Linie V-V in Figur 1;
Figur 6 ein Clip in geschlossenem Zustand im Längsschnitt;
Figur 7 ein Bandstück aus solchen Clips in Aufsicht;
Figur 8 eine schematische Schnittansicht einer zweier Lagen einer Bandrolle aus solchen Clips;
Figuren 9, 10, 11 eine zweite Clipausführung je in der Aufsicht, im Längsschnitt geschlossen sowie im Längsschnitt offen und gestapelt, wobei der Garantieverschluss eine Plombe besitzt;
Figuren 12, 13 weitere mögliche Clipausführungen, jeweils im Längsschnitt geöffnet und geschlossen, sowie in Aufsicht geschlossen, wobei diese Clips eine Oeffnungshilfe aufweisen;
Figur 14 die schematische Darstellung einer Maschine zum Anbringen der Clips am Hals von Beutelpackungen, sowie
Figur 15 eine schematische Darstellung einer abgewandelten solchen Maschine.

Zunächst wird die Erfindung anhand einer ersten Clipausführung verdeutlicht, welche in den Figuren 1 bis 6 als Einzelclip und in den Figuren 7 und 8 im Verbund mit weiteren, entsprechenden Clips dargestellt ist. Dieser Clip 1 ist als Garantieverschluss ausgebildet, der in Figur 6 in geschlossenem Zustand vor seinem ersten Oeffnen gezeigt ist. Der Clip 1 ist aus zwei Armen 2 und 3 aufgebaut, welche über ein Scharnier 4 miteinander schwenkbar verbunden sind. Das Scharnier 4 kann in verschiedener Weise ausgebildet sein, zum Beispiel als Filmscharnier, als selbstschliessendes Scharnier mit einem Zug, der mit einem Filmscharnier zusammenwirkt oder als Schnapper, der als Scharnier wirkt. In den vorliegenden Ausführungsbeispielen ist das Scharnier 4 als einfaches Filmscharnier ausgebildet, das einstückig mit den beiden Armen 2,3 aus Kunststoff spritzgepresst wird.

Im Gegensatz zu der elastischen Filmscharnierzone sind die beiden Arme 2 und 3 im wesentlichen formstabil, so dass sie eine definierte Oeffnung 5 (vgl. Figur 6) zur Aufnahme des Beutelpackungsendes bilden. Die Form der beiden Arme kann der Grösse der jeweils zu verschliessenden Beutelpackung angepasst werden, so dass ein optimaler Halt entsteht, der das Abziehen des Clips 1 über das Beutelende verhindert. Dies wird auch durch Versteifungsrippen 6 verhindert, welche an der Innenseite der Arme 2 und 3 angeformt sind und bei geschlossenem Clip als Beutelmaterial zusammenpressen.

Um ein manuelles Wiederverschliessen des einmal geöffneten Beutels zu ermöglichen, sind beim erfindungsgemässen Clip auf der inneren Seite der Sollbruchzone 7 öffen- und verschliessbare Verschlussorgane 10, 10' vorgesehen. An einen Arm 2 ist ein federnder Vorsprung 10 angeformt, der in eine entsprechende Ausnehmung 10' am anderen Arm 3 eingreift. Die so gebildete Schnappverbindung kann ohne weiteres von Hand geöffnet und geschlossen werden. In geschlossenem Zustand hält der Clip so das Beutelende zusammen. Wie sich insbesondere aus den Figuren 1 und 6 ergibt, sind die Verschlussorgane an den formstabilen Armen 2,3 angeformt. Sie können deshalb durch blosses Zusammendrücken bzw. Auseinanderziehen dieser Arme 2,3 um das Scharnier 4 geschlossen bzw. geöffnet werden.

Anstelle oder zusätzlich zu dieser Schnappverbindung kann ein selbstschliessendes Scharnier 4 vorgesehen sein, das neben dem Filmscharnier einen Zug aufweist, der die beiden Hälften gegeneinander drückt, wenn bei der Verschwenkung ein bestimmter Totpunkt überschritten ist. Schliesslich kann ein entsprechender Effekt durch ein Scharnier erzielt werden, das zum Oeffnen gegen eine elastische Schliesskraft aufgeschwenkt werden muss und immer wieder in die geschlossene Ausgangslage zurückkehrt.

Die Arme 2,3 sind im beschriebenen Ausführungsbeispiel vorzugsweise trapezförmig ausgebildet. Dies bietet den Vorteil, dass bedruckbare Aussenflächen gebildet werden, welche etwa mit Markennamen und/oder Haltbarkeitsdaten versehen sein können. Ferner sind diese Flächen vorteilhaft für das maschinelle Verschliessen der Clips 1.

An den Verschlussenden der Arme sind zusätzlich die Teile eines Garantieverschlusses angebracht. Dazu sind die Plombenteile 9, 9' über je eine Sollbruch- oder Abschneidzone 7 aussen an den Verschlussteilen 10, 10' der Cliparme 2,3 angeformt.

Der Querschnitt der Sollbruch- oder Abschneidzone 7 ist so dimensioniert, dass der Kunststoff ohne besondere Kraftaufwendung manuell druchtrennt werden kann. Die Sollbruchzone 7 ist beim vorliegenden Ausführungsbeispiel durch zwei Stege 8 mit reduzierter Wandstärke gebildet. Die aussen an der Sollbruchstelle 7 angeformten Plombenteile 9, 9' müssen nicht identisch ausgebildet sein, wie sich aus den Figuren 1, 3 und 5 ergibt. Die Plombenteile 9, 9' besitzen Organe, welche eine manuell unlösbare Verbindung zwischen ihnen im geschlossenen Zustand herstellen. Im vorliegenden Ausführungsbeispiel werden sie beim Verschliessen durch Ultraschall-Schweissung miteinander verbunden, wobei die in den Figuren 3 und 5 gezeigten Querschnitte durch Verschmelzen ineinandergreifen. Im geschlossenen Zustand, wie er der Figur 6 zu entnehmen ist, sind die beiden Plombenteile 9, 9' untrennbar zu einem Teil vereinigt. Anstelle dieser Schweissverbindung kann eine andere, unlösbare Verbindung, wie z.B. durch Widerhaken, Klebung, Vernietung oder Verstemmung vorgesehen sein, wie noch näher erläutert wird.

Die Plombenteile 9, 9' bilden zusammen eine Greifflasche zum manuellen Trennen der Sollbruchzone 7, indem die Lasche gegenüber dem Clip verdreht, mehrmals stark verschwenkt oder mittels einer Schere abgeschnitten wird.

Die Lasche dient deshalb als Plombe, deren Anwesenheit Garantie dafür ist, dass der Clip bisher noch nicht geöffnet wurde. Fehlt die Plombe, so ist dies ein Zeichen dafür, dass bereits an der Packung manipuliert wurde. Verpackungen mit fehlender Plombe können vom Verkaufspersonal leicht erkannt und aus dem Verkehr genommen werden.

Ist die Plombe entfernt, so verbleiben vom Clip 1 die beiden Arme 2,3, wie in Figur 6 rechts von der strichlinierten Linie gezeigt. Diese beiden Arme 2,3 können nun manuell durch Verschwenken geöffnet, vom Beutelende entfernt werden und zum Wiederverschliessen derselben verwendet werden.

Vor der Anbringung an Beutelpackungen sind die Clips 1 gemäss dem vorliegenden Ausführungsbeispiel zu einem Band 11 vereinigt, von welchem in Figur 7 ein Stück gezeigt ist. Hierfür sind die Clips 1 trennbar miteinander verbunden. Im beschriebenen Beispiel wird dies dadurch erreicht, dass die Clips beim Spritzpressen auf zwei parallel verlaufende Fäden 12 aufgespritzt werden, welche die Clips 1 untereinander verbinden. Diese Fäden 12 sind im Bereich der äusseren Trapezecken der Hälften 2,3 angeordnet, wie aus Figur 1 und 2 ersichtlich ist. Die Verbindung zwischen den einzelnen Clips könnte andererseits auch mittels angespritzten Kunststoffstegen oder dergleichen erfolgen. Die Verwendung von Fäden 12 hat dagegen den Vorteil, dass die Fäden durch Spritzformen hindurch geführt werden können, wobei jeweils in einer Form ein ganzer Bandabschnitt mit mehreren Clips 1 spritzgepresst und an den Fäden aus der Form verschoben wird, wonach daneben auf dieselben Fäden ein weiterer Bandabschnitt aufgespritzt wird.

Das so gebildete Band 11 kann z.B. aufgerollt werden. Hierfür sind die einzelnen Clips 1 so geformt, dass sie stapelfähig sind, d.h. z.B. sich beim Aufrollen zentrieren und eine Rolle ausgeglichener Dicke über die ganze Breite bilden. In Fig. 8 sind schematisch zwei Lagen aus einer Rolle bzw. einem Stapel gezeigt.

Die Verwendung der Clips 1 in dieser Form vereinfacht die Anbringvorrichtung, indem die einzelnen Clips vor der Anbringung nicht besonders in einem Magazin positioniert werden müssen. Dabei wird jeweils der vorderste Clip eines Bandes abgetrennt, um das Beutelende gelegt und schliesslich verschlossen.

Die Clipbänder können auch in anderer Weise ausgebildet sein, z.B. durch Verbinden mehrerer Clips in Längsrichtung. Statt in Form von Rollen können die Bänder auch in Reihen oder Stapeln hergestellt und verarbeitet werden.

Zur Herstellung von solchen Clipbändern 11, wie in Fig. 7 gezeigt, kann auch von einem extrudierten Profil ausgegangen werden, das eventuell vorperforiert und danach an der Anbringvorrichtung in Einzelclips aufgetrennt wird.

Die bisher anhand der Figuren 1 bis 8 beschriebene Ausgestaltung des vollständig in Kunststoff vorgeformten Clips hat neben den bereits erwähnten Vorteilen den Vorzug, dass er bei der Anbringung durch die Anbringvorrichtung nicht verformt zu werden braucht. Seine formstabilen, trapezförmigen Arme legen die Oeffnung des Clips eindeutig und voraussehbar fest. Damit kann die Clipform sehr exakt der jeweiligen Beutelpackung angeglichen werden. Die Anbringvorrichtung vereinfacht sich zudem.

In anderen Ausführungsbeispielen können anstelle der trapezförmigen auch bogenförmige oder Vieleckförmige Arme verwendet werden. Die beiden Arme 2,3 müssen dabei nicht identisch geformt sein.

Die Figuren 9 bis 11 zeigen eine andere Ausführungsart der Plombenteile 30, 30'. Einer der beiden Plombenteile 30' besitzt einen an Sollbruchstellen befestigten Teller 31. Die Plombenteile werden beim maschinellen Verschliessen so miteinander verhakt, dass beim mutwilligen Oeffnen an den Plombenteilen ein sichtbares Zeichen entsteht, indem der Teller 31 herausfällt. Die beiden Plombenteile 30, 30' können mit den Cliparmen 2,3 fest oder über zusätzliche Sollbruchstellen 7 verbunden sein, wobei im letzteren Fall der Clip auch durch Abreissen der verhakten Plombenteile geöffnet werden kann. Durch die wiederverschliessbaren Verschlussteile 10, 10' am Basismodul kann der Clip wiederverschlossen werden.

In den Figuren 12 und 13 sind weitere Ausführungen dargestellt, welche zusätzliche Oeffnungslaschen 32, 32' resp. 33 33' aufweisen. Es ist dabei jeweils immer ein Clip in offener und geschlossener Seitenansicht sowie in Aufsicht dargestellt.

In diesen Beispielen sind die formstabilen Oeffnungslaschen starr mit den Cliparmen verbunden und V-förmig angeordnet. Zusätzlich sind sie seitlich versetzt. Solch versetzte Laschen sind besser ergreifbar und bieten den Vorteil, dass sie als dekorative Elemente, z.B. als stilisierte Schlaufenteile, Kleeblatthälften, Herzhälften etc. ausgbildet werden können.

Solche starren Oeffnungslaschen bieten den Vorteil, dass sie mit einer Hand einfach zu bedienen sind. Es ist allerdings auch möglich, die Oeffnungslaschen flexibel auszugestalten.

Je nach Einsatzart und gewünschtem Erscheinungsbild können sowohl das Basismodul des Clip, d.h. die Cliparme 2,3 mit Verschlussteilen und Plombenteilen, sowie die allfälligen Oeffnungslaschen in Ausführung und Anordnung fast beliebig variiert werden.

Die dargestellten Clipformen eignen sich alle zur Herstellung und Verarbeitung in Bandform, und zwar als Bandstapel oder Bandrollen. Das vereinfacht sowohl die Clipherstellung als auch deren Weiterverarbeitung. Werden die Clips in loser Form hergestellt, so können sie von Hand weiterverarbeitet, d.h. an Packungen angebracht werden.

Die maschinelle Verarbeitung solcher Clips erfolgt mittels Clipmaschinen, welche Teil von Verpackungsstrassen sind. Anhand der Figuren 14 und 15 werden Ausgestaltungen einer solchen Clipmaschine zum Anbringen von erfindungsgemässen Clips zum Verschliessen von Beutelpackungen erläutert.

In Fig. 14 ist eine erste Ausführung einer Clipmaschine gezeigt, wobei die Antriebe, insbesondere eine Kurvenscheibe 200, bloss schematisch dargestellt sind.

Wie bei bestehenden Clipmaschinen werden die zu verschliessenden Beutel 28 auf einer geraden 21 oder einer gekrümmten Bahn 22,22' mittels einem Becherwerk 213 oder dergl. zugeführt.

Das unabhängige (freistehende) Becherwerk ist in jedem Fall getaktet und wird separat angetrieben. Als Variante sind freistehende, taktende Karussell-Becherwerke möglich, welche den Beutel auf einer Kurve 22 oder 22' zuführen. Weiter sind Lösungen möglich, bei denen Clipmaschine und Becherwerk (Gerade oder Karussell) eine Einheit bilden.

Bei bestehenden Clipmaschinen wird nun der auf der Geraden 21 oder auf Kurvenbahn 22/22' zugeführte Beutel 28 mit seinem Hals an eine Fläche 23 gedrückt und längs dieser Fläche gerafft und verclippt. Dies ergibt unsymmetrische und versetzte Fächer am Beutel, da der Beutel immer ausserhalb seines Zentrums verclippt wird.

Im Gegensatz dazu erlaubt es die hier beschriebene Maschine, den Beutel auf der Zuführungsgeraden oder auf der Zuführungskurve selbst flachzudrücken, zu raffen und zu verclippen, was einen punktsymmetrischen Beutelverschluss garantiert. Dies geschieht dadurch, dass Flachhalteklappen 23 und 24 über einen Kurvenantrieb 25 und ein festgelagertes Zahnrad 26 durch Zahnstangen 27 sich synchron in Achse 21 schliessen und dort das Beutelmaterial flachdrücken.

In die eine Flachhalteklappe 24 kann eine mit Federn 228 abgestützte Platte 227 eingelassen sein, über welche, durch Veränderung des Federdruckes und durch Materialwahl und Ausführung der Platte 227, die Beutel-Rüschenqualität beeinflusst werden kann, um eine optimale grosswinklige Rüsche zu erhalten.

Die Funktionsweise der Clipmaschine ist wie folgt: Eine Clipvorschub- und Vereinzelungseinheit 29 schiebt über einen Stössel 210 den vom Clipband getrennten und damit vereinzelten Clip 1 in der Zeit in eine Clipzange 212 ein, während welcher ein Beutel im Becherwerk 213 (unabhängig von der Clipmaschine) um einen Takt 219 vorgefahren wird. Die Einheit 29 hat einen separaten Antrieb. Durch das Vorschieben, Schneiden und Einführen des Clips in Zange 212 während dem Becherwerktakt wird am Hauptantrieb 214 Zykluszeit gespart, was höhere Clipleistungen erbringt.

Der in Zange 212 eingebrachte Clip wird mittels einem Kurvenantrieb 215 gleichzeitig mit dem synchronen Zusammenfahren der Flachhalteklappen 23/24 im Anschluss an den Becherwerktakt auf die Beutelachse 21 vorgefahren, zusammen mit einem an einem gemeinsamen Schlitten 216 befestigten Raffer 217.

Durch Zange 212 und Raffer 217 wird der in der Beutelachse 21 flachgedrückte Beutel via Kurvenantrieb 218/218' symmetrisch im Beutelzentrum 220 gerafft.

Im gerafften Zustand und bei stillstehenden Raffern 212/217 wird eine Stange 221 durch einen Stift 222, welcher zu diesem Zeitpunkt mit einer Klinke 223 im Eingriff ist, über den Kurvenantrieb 224 vorgeschoben, was das Schliessen der Zangenhälften 225/226 und damit das Schliessen des Clips zur Folge hat. Die beiden Zangenhälften werden dabei um einen gemeinsamen Drehpunkt geschwenkt, der mit dem Scharnier 4 des eingelegten Clips 1 zusammenfällt. Die beiden formstabilen Hälften 2,3 des Clip sind dabei in den Zangenhälften 225,226 gehalten und werden im Bereich der Verschlussorgane mit ausreichender Kraft zusammengedrückt, sodass diese einrasten bzw. die Garantieverschlussteile sich gegenseitig verhaken (vgl. Fig. 10).

Im Anschluss daran wird durch Rückhub des Kurvenantriebes 224 die Zange wieder geöffnet. Die Raffer 212/217 und der Schlitten 216 gehen in Ursprungsstellung zurück; der Clipzyklus ist beendet.

Als Variante zur angeführten Lösung ist das Flachdrücken des Beutels gemäss der Ausführung in Fig. 15 mittels einer gerundeten Platte 330 an eine feststehende, gerundete Platte 331 und das Raffen längs einer Kurve 32 durch Zange 312 und Raffer 317 möglich, wobei die Beutelzuführung auf Achse 31 geradlinig erfolgt. Auch bei dieser Lösung wird der Beutel im Zentrum 320 verclippt.

Der beschriebene Clip ist insbesondere zum Verschliessen von Beutelpackungen geeignet, kann jedoch auch zum Fixieren oder Klemmen anderer Gegenstände eingesetzt werden. In diesem Fall können die formstabilen Arme 2,3 an die Form dieser Gegenstände angepasst werden. In allen Ausführungen weist der Clip keine Metallteile auf, was im Fall von Beutelverpackungen ein Durchlaufen der fertig verpackten Beutel durch Metalldetektoren erlaubt. Der Clip ist in allen seinen Ausführungen verletzungsfrei, indem keine scharfen Spitzen oder Ecken vorstehen, und ist leicht, d.h. einhändig öffen- und wiederverschliessbar.

Er hat neben den bereits erwähnten Vorteilen den Vorzug, dass er stapel- bzw. in Bändern aufwickelbar ist und bei der Anbringung durch eine Clipmaschine nicht verformt zu werden braucht. Seine formstabilen Arme legen die Oeffnung des Clips eindeutig und voraussehbar fest. Damit kann die Clipform sehr exakt der jeweiligen Beutelpackung angeglichen werden. Die Clipmaschine kann damit präziser und bei höherer Frequenz arbeiten.

## Patentansprüche

1. Clip, insbesondere für Verpackungszwecke, aus zwei formstabilen, aus Kunststoff geformten Armen (2, 3), welche je ein Verschlussende (7-10, 9', 10') und ein Scharnierende (4) aufweisen, wobei sie am Scharnierende schwenkbar miteinander verbunden sind, und wobei die beiden Arme im geschlossenen Zustand zusätzlich am Verschlussende verbunden sind und mindestens eine Oeffnung bilden zum Umschliessen des Verpackungsguts oder Behältnisses, dadurch gekennzeichnet, dass jedes Verschlussende einen zu öffnenden und wiederverschliessbaren Verschlussteil (10,10') und einen Plombenteil (9, 9') besitzt, wobei jeder Verschlussteil formstabil mit dem jeweiligen Arm verbunden ist, und die beiden Verschlussteile so zusammenwirken, dass sie ausschliesslich durch Schwenken der beiden Arme schliessbar und trennbar sind, und wobei die beiden Plombenteile so verbindbar sind, dass sie eine unlösbare Verbindung beider Arme über eine oder mehrere Sollbruchstellen bilden, welche beim erstmaligen Oeffnen aufgetrennt wird bzw. werden.

2. Clip nach Anspruch 1, dadurch gekennzeichnet, dass beide Plombenteile an ihrem jeweiligen Arm über eine Sollbruchstelle (7, 7') befestigt sind, wobei die beiden Plombenteile im geschlossenen Zustand fest verbunden sind und eine Plombe bilden, welche zum Oeffnen abtrennbar ist.

3. Clip nach Anspruch 1, dadurch gekennzeichnet, dass die beiden Plombenteile so ausgestattet sind, dass sich beim gewaltsamen Oeffnen ein zentrales Plombenstück (31) von mindestens einem Arm löst, so dass das abgetrennte Plombenstück den Eingriff anzeigt.

4. Clip nach Anspruch 3, dadurch gekennzeichnet, dass das zentrale Plombenstück (31) über eine oder mehrere Sollbruchstellen mit einem Arm verbunden ist und im anderen Arm derart verhakt ist, dass beim gewaltsamen Oeffnen die Sollbruchstellen gelöst werden und dadurch die Verhakung unwirksam wird, so dass sich das Plombenstück vom Clip löst.

5. Clip nach einem der vorangehenden Ansprüche, dadurch gekennzeichnet, dass am Verschlussende jedes Arms eine Lasche (19; 32, 32') als Oeffnungshilfe angebracht ist, welche starr mit dem jeweiligen Arm verbunden ist, und dass jede Lasche einen Bereich aufweist, der im geschlossenen Zustand vom entsprechenden Bereich der jeweils anderen Lasche frei liegt.

6. Clip nach einem der vorangehenden Ansprüche, dadurch gekennzeichnet, dass jeder Arm (2, 3) eine im wesentlcihen trapezförmige, halbkreisförmige oder halbelliptische Form besitzt.

7. Clip nach einem der vorangehenden Ansprüche, dadurch gekennzeichnet, dass die Arme so geformt sind, dass mehrere Clips in geöffnetem Zustand im wesentlichen ohne Zwischenraum aufeinander stapelbar sind.

8. Clip nach einem der vorangehenden Ansprüche, welcher an den Innenseiten der Arme Versteifungsrippen (6) aufweist.

9. Clipband aus Clips nach einem der vorangehenden Ansprüche, dadurch gekennzeichnet, dass jeder Clip mittels einer trennbaren Verbindung (12) mit einem Nachbarclip zusammenhängt.

10. Clipband nach Anspruch 9, dadurch gekennzeichnet, dass die trennbare Verbindung durch mindestens einen durchgehenden, trennbaren Faden (12) gebildet ist, auf den die Clips aufgespritzt sind.

11. Clipband nach einem der Ansprüche 9 oder 10, dadurch gekennzeichnet, dass es zu einer Bandrolle auf sich selbst aufrollbar ist.

## Claims

1. Clip, specifically for packaging purposes, of two form stable arms (2, 3) consisting of a plastic material and which include each a coupling end (7-10, 9', 10') and a hinge end (4) and are pivotally mounted together at the hinge end, and whereby the two arms are additionally coupled at the coupling end in their closed state and form at least one opening for surrounding the packaged matter or container, characterized in that each coupling end comprises a coupling part (10, 10') which may be opened and reclosed, and a seal part (9, 9'), whereby each coupling part is mounted form stable to the respective arm and the two coupling parts cooperate in such a manner that they are closeable detachable exclusively by a pivoting of the two arms, and whereby the two seal parts are connectable in such a manner that they form an unreleasable coupling of both arms via one or a plurality of design rupture points severable upon a first opening.

2. Clip according to claim 1, characterized in that both seal parts are mounted via a design rupture point (7, 7') to their respective arm, whereby the two seal parts are rigidly coupled to each other in the closed state and form a seal which is severable for the opening.

3. Clip according to claim 1, characterized in that the two seal parts are structured in such a manner that upon a forced opening a central seal part detaches itself from at least one arm such that the severed seal part displays the intrusion.

4. Clip according to claim 3, characterized in that the central seal part is mounted via one or a plurality of design rupture points to one arm and the other arm is hooked in such a manner that upon a forced opening the design rupture points are opened and the hooked condition becomes inactive such that the seal part is detached from the clip.

5. Clip according to one of the preceding claims, characterized in that a flap (19; 32, 32') is mounted at the coupling end of each arm as an opening aid which is rigidly mounted to the respective arm, and in that each tongue comprises an area which in the closed state is free relative to the corresponding area of the respective other tongue.

6. Clip according to one of the preceding claims, characterized in that each arm (2, 3) comprises a substantially trapezoidal, semicircular or semielliptic shape.

7. Clip according to one of the preceding claims, characterized in that the arms are shaped in such a manner that a plurality of clips can be stacked in their open state substantially without an intervening space therebetween.

8. Clip according to one of the preceding claims, which includes stiffening ribs (6) at the inner sides of the arms.

9. Strip of clips according to one of the preceding claims, characterized in that each clip is mounted to an adjoining clip by means of a severable connection (12).

10. Strip of clips according to claim 9, characterized in that the severable connection is formed by at least one continuous, severable thread (12), onto which the clips are injection molded.

11. Strip of clips according to one of the claims 9 or 10, characterized in that it can be reeled upon itself to a strip roll.

## Revendications

1. Pince, en particulier pour emballage, composée de deux bras (2, 3) en plastique ayant des formes rigides et chacun une extrémité formant verrou (7 - 10, 9', 10') ainsi qu'une extrémité formant charnière (4)' les bras étant réunis à rotation du côté charnière et reliés l'un à l'autre à l'extrémité formant verrou lorsque le clip est en position fermée et formant une boucle pour enlacer le produit à emballer ou l'emballage, caractérisée en ce que chaque extrémité formant verrou possède un organe de verrouillage (10, 10') pouvant être ouvert et refermé ainsi qu'un organe de plombage (9, 9'), chaque organe formant verrou étant réuni de manière stable au bras correspondant, les deux organes formant verrou coopérant de manière à ne pouvoir être accouplés ou séparés que par rotation des deux bras, les organes de plombage étant agencés pour pouvoir être réunis de manière à former une liaison indécachetable des deux bras et comportant un ou plusieurs points de rupture devant être rompus lors de la première ouverture.

2. Pince selon la revendication 1, caractérisée en ce que chacun des deux organes de plombage est fixé au bras correspondant par l'intermédiaire d'un point de rupture (7, 7'), les deux organes de plombage étant solidement réunis en leur position fermée, en laquelle ils forment un plomb de sécurité qui peut être détaché lors de l'ouverture.

3. Pince selon la revendication 1, caractérisée en ce que les deux organes de plombage sont agencés de manière à ce qu'un composant central (31) du plombage se détache d'au moins un bras lors d'une ouverture forcée, de façon à ce que le composant détaché rende la manipulation visible.

4. Pince selon la revendication 3, caractérisée en ce que le composant central (31) du plombage est relié à un bras par l'intermédiaire d'un ou de plusieurs points de rupture et qu'il est entrelacé avec l'autre bras de manière à ce que lors d'une ouverture forcée les points de rupture cèdent et que ceci annule l'entrelacement de façon à ce que le composant du plombage se détache de la pince.

5. Pince selon une des revendications précédentes, caractérisée en ce qu'une languette (19; 32, 32') facilitant l'ouverture est agencée à l'extrémité formant verrou de chaque bras et rigidement fixée à ce bras de manière à ce que chaque languette présente une portion dégagée de la portion correspondante de l'autre languette lorsque la pince est fermée.

6. Pince selon une des revendications précédentes, caractérisée en ce que chaque bras (2, 3) possède une forme essentiellement trapézoïdale, semi-circulaire ou semi-elliptique.

7. Pince selon une des revendications précédentes, caractérisée en ce que les bras ont une forme permettant d'empiler plusieurs pinces en position ouverte sans interstice notable entre elles.

8. Pince selon une des revendications précédentes, caractérisée en ce que les côtés intérieurs des bras comportent des profils de renfort (6).

9. Chaîne continue de pinces selon une des revendications précédentes, caractérisée en ce que chaque pince est reliée à une pince voisine par une liaison (12) détachable.

10. Chaîne de pinces selon la revendication 9, caractérisée en ce que la liaison détachable est formée par au moins un fil (12) continu et pouvant être détaché, sur lequel les pinces sont formées par injection.

11. Chaîne de pinces selon une des revendications 9 ou 10, caractérisée en ce qu'elle peut être enroulée sur elle-même pour former un rouleau.
